# EUROPÄISCHE PATENTSCHRIFT

(11) **EP 0 179 376 B1**
(45) Veröffentlichungstag und Bekanntmachung des Hinweises auf die Patenterteilung: **26.04.1989**
(21) Anmeldenummer: 85112956.9
(22) Anmeldetag: 12.10.1985
(51) Int. Cl.: H05B 41/14

(54) **Regelbare Gleichspannungsversorgung für den Betrieb von Gasentladungsstrahlern**
Controllable DC voltage supply for operating electric gas-discharge radiators
Alimentation réglable en courant continu pour radiateurs à décharge au gaz

(30) Priorität: 24.10.1984 DE 3438896
(43) Veröffentlichungstag der Anmeldung: 30.04.1986
(73) Patentinhaber: HOECHST AKTIENGESELLSCHAFT, 65926 Frankfurt am Main (DE)
(72) Erfinder: Schultz, Heiko, Dr., D-6238 Hofheim am Taunus (DE); Fender, Manfred, Prof., D-6556 Wöllstein (DE)

(56) Entgegenhaltungen:
- DE-A- 1 924 681
- DE-A- 2 110 287
- DE-B- 1 051 975

## Beschreibung

Gasentladungsstrahler, wie beispielsweise Quecksilberdampfstrahler, sind im Gegensatz zu üblichen Stromverbrauchern durch eine Strom-Spannungskennlinie gekennzeichnet, die je nach Strahlerstrom und Strahlerart sowohl positive als auch negative Steigung annehmen kann. Für ihren Betrieb sind also besondere Spannungsquellen etforderlich, die den negativen Strom-Spannungskennlinien Rechnung tragen. Als Spannungsquellen für solche Strahler sind Vorschaltspulen, Streufeldtransformatoren, Transduktoren und Thyristorsteller mit nachgeschalteten Transformatoren bekannt. Diese Stromversorgungen sind aufwendig an verschiedene Strahlerleistungen anzupassen und können nur in geringem Umfang veränderten Netzverhältnissen Rechnung tragen. Sie haben außerdem hohe elektrische Verluste, hohes Gewicht und großen Platzbedarf.

Hier will die Erfindung Abhilfe schaffen. Der Erfindung liegt demnach die Aufgabe zugrunde, eine regelbare Spannungsversorgung für Gasentladungsstrahler zu schaffen, die verlustarm arbeitet, Netzschwankungen ausregeln kann, modular aufgebaut und einfach an wechselnde Strahlertypen angepaßt werden kann.

Die Aufgabe wird durch eine regelbare Gleichspannungsversorgung gemäß Anspruch 1 gelöst.

In einer Ausgestaltung kann die veränderliche Spannungsquelle stufenlos durch Veränderung ihrer Amplitude oder Veränderung ihrer Einschaltdauer (Taktung) regelbar sein.

Die Erfindung wird anhand der Figuren näher erläutert. Es zeigt :
Figur 1 die Gleichspannungsversorgung bestehend aus unveränderbarer und veränderbarer Gleichspannungsquelle, schematisch dargestellt ;
Figur 2 den veränderbaren Teil der Spannungsquelle im Detail und zwar für stufenlose Regelung der Amplitude und
Figur 3 den veränderbaren Teil der Spannungsquelle für Regelung der Einschaltdauer (Taktung).

Die starre (unregelbare) Gleichspannungsquelle U, ist mit der veränderbaren (regelbaren) Gleichspannungsquelle U₂ in Reihe geschaltet. Parallel zu U₂ ist eine Freilaufdiode D angeordnet, über die der Strahlerstrom bei U₂ = 0 fließt. S symbolisiert den Strahler und Z eine Vorschaltimpedanz (Induktivität). Für eine stufenlose Regelung eignet sich die aus Figur 2 ersichtliche Spannungsquelle U₂, bestehend z. B. aus den drei Phasen L" L₂, L₃ eines Drehstromnetzes und der Brückenschaltung aus den Thyristoren Tᵢ, T₂, T₃ und den Dioden D₁, D₂, D₃. Für die taktweise Regelung eignet sich die aus Figur 3 ersichtliche Gleichspannungsquelle U₂, die wiederum z. B. aus den drei Phasen L" L2, L₃ eines Drehstromnetzes sowie einer Brückenschaltung aus den Dioden D, bis D₆ besteht, die einen elektronischen Schalter T, z. B. einen Transistor, Thyristor oder Gate-Turn-Off Thyristor, enthält. U₂ liefert nur einen Teil der zum Betrieb des Strahlers S erforderlichen Spannung und damit auch nur einen äquivalenten Teil der elektrischen Strahlerleistung.

## Patentansprüche

1. Regelbare Gleichspannungsversorgung für den Betrieb von Gasentladungsstrahlern, dadurch gekennzeichnet, daß die Spannungsversorgung aus einer oder mehreren ungeregelten Spannungsquellen, einer mit dieser/diesen in Reihe geschalteten veränderlichen Spannungsquelle und einer parallel zu der veränderlichen Spannungsquelle angeordneten Freilaufdiode besteht, über die bei Spannungslosigkeit der veränderlichen Spannungsquelle der Strahlerstrom fließt.

2. Regelbare Gleichspannungsversorgung für den Betrieb von Gasentladungsstrahlern nach Anspruch 1, dadurch gekennzeichnet, daß die veränderliche Spannungsquelle stufenlos regelbar ist.

3. Regelbare Gleichspannungsversorgung für den Betrieb von Gasentladungsstrahlern nach Anspruch 1, dadurch gekennzeichnet, daß die veränderliche Spannungsquelle taktweise regelbar ist.

## Claims

1. A regulable direct voltage supply for the operation of gas discharge radiators, wherein the voltage supply consists of one or more unregulated voltage sources, a variable voltage source connected in series with the latter and a freewheeling diode, arranged in parallel with the variable voltage source, via which the radiator current flows if no voltage is supplied by the variable voltage source.

2. A regulable direct voltage supply for the operation of gas discharge radiators as claimed in claim 1, wherein the variable voltage source is infinitely regulable.

3. A regulable direct voltage supply for the operation of gas discharge radiators as claimed in claim 1, wherein the variable voltage source is regulable in a gated manner.

## Revendications

1. Système réglable d'alimentation en tension continue pour faire fonctionner des lampes à décharge gazeuse, caractérisé en ce que le système d'alimentation en tension se compose d'une ou plusieurs sources de tension non réglées, d'une source de tension modifiable qui est branchée en série avec la/les sources précitées, et d'une diode non asservie qui est branchée parallèlement à la source de tension modifiable et dans laquelle passe le courant de lampe lors de la libération en tension de la source de tension modifiable.

2. Système réglable d'alimentation en tension continue pour le fonctionnement de lampes à décharge gazeuse selon la revendication 1, caractérisé en ce que la source de tension modifiable est réglable graduellement.

3. Système réglable d'alimentation en tension continue pour le fonctionnement de lampes à décharge gazeuse selon la revendication 1, caractérisé en ce que la source de tension modifiable est réglable de façon cyclique.
